# FASCICULE DE BREVET EUROPEEN

(11) **EP 0 891 465 B1**
(45) Date de publication et mention de la délivrance du brevet: **07.02.2001**
(21) Numéro de dépôt: 97919449.5
(22) Date de dépôt: 01.04.1997
(51) Int. Cl.: E05C 9/18

(54) **CREMONE OU CREMONE-SERRURE, NOTAMMENT DU TYPE MULTIPOINTS**
TREIBSTANGE ODER TREIBSTANGENSCHLOSS, INSBESONDERE MIT MEHRPUNKTVERRIEGELUNG
ESPAGNOLETTE OR ESPAGNOLETTE LOCK, PARTICULARLY OF MULTIPOINT-TYPE

(30) Priorité: 04.04.1996 FR 9604428
(43) Date de publication de la demande: 20.01.1999
(73) Titulaire: FERCO INTERNATIONAL FERRURES ET SERRURES DE BATIMENT, 57400 Sarrebourg (FR)
(72) Inventeur: PREVOT, Gérard, F-57430 Willerwald (FR); STRASSEL, Richard, F-57930 Berthelming (FR)
(74) Mandataire: Rhein, Alain
(86) Numéro de dépôt international: FR9700574
(87) Numéro de publication internationale: WO9738195

(56) Documents cités:
- EP-A- 0 606 938
- DE-A- 3 427 712
- DE-U- 29 518 464
- GB-A- 2 286 224
- NL-A- 7 808 669
- US-A- 5 373 716

## Description

L'invention concerne une crémone ou crémone-serrure, notamment du type multipoints, comprenant un mécanisme de commande logé dans un boîtier principal et à même d'actionner une ou plusieurs tringles de manoeuvre en vue d'assurer leur déplacement entre une position de verrouillage et une position de déverrouillage, cette ou l'une au moins de ces tringles de manoeuvre agissant, par ailleurs, sur au moins un organe de verrouillage sous forme d'un pêne dormant ou basculant, monté, selon le cas, libre en translation ou en rotation, dans un boîtier secondaire du type monobloc rapporté à l'arrière d'une têtière et présentant dans sa partie avant une ouverture au travers de laquelle ledit pêne dormant ou basculant, ainsi que son ou ses organes de transmission destinés à assurer sa liaison à la tringle de manoeuvre, sont engagés dans ledit boîtier.

La présente invention trouvera son application dans le domaine de la quincaillerie du bâtiment.

L'on connaît déjà un certain nombre de crémones ou crémones-serrures répondant à la description ci-dessus et qui, par conséquent, comportent un mécanisme de commande logé dans un boîtier principal et sur lequel intervient l'usager, par exemple au moyen d'un élément à clé ou d'une poignée, pour commander en déplacement une ou plusieurs tringles de manoeuvre s'étendant, souvent, de part et d'autre de ce mécanisme de commande.

A noter, à ce propos, qu'il est commun d'implanter ce type de crémone ou crémone-serrure dans un entaillage s'étendant dans le chant d'un ouvrant d'une porte, fenêtre ou analogue. Dans ces conditions, la ou les tringles de manoeuvre, disposées dans cet entaillage, viennent se situer, fréquemment, à l'arrière d'une têtière contribuant à leur maintien et guidage.

En fin de compte cette ou ces tringles de manoeuvre ont pour fonction d'agir sur un ou plusieurs organes de verrouillage qui, dans le cadre tout particulier visé par la présente invention, se présentent sous forme de pênes dormants et/ou de pênes basculants qui, en position de verrouillage, sont à même d'émerger au travers d'une ouverture présente dans la têtière pour venir se loger dans une gâche disposée, en concordance, sur le dormant de ladite porte, fenêtre ou analogue.

En fait, un tel pêne dormant ou pêne basculant est disposé dans un boîtier monté à l'arrière de ladite têtière, lequel boîtier, renfermant, en outre, le ou les organes de transmission à même de relier une tringle de manoeuvre au pêne et, en outre, de transformer un mouvement de translation de cette tringle de manoeuvre en un déplacement perpendiculaire dudit pêne dormant ou en une rotation d'un pêne basculant.

Jusqu'à présent, un tel boîtier secondaire à même d'accueillir l'organe de verrouillage sous forme d'un pêne dormant ou d'un pêne basculant est défini par un coffre comportant un fond et une paroi périphérique préservant une ouverture du côté du boîtier destiné à venir en applique sur la face arrière de la têtière. Ledit boîtier étant complété par un couvercle qui n'est rendu solidaire, du coffre, qu'une fois le pêne dormant ou basculant ainsi que le ou les organes de transmission montés à l'intérieur de ce coffre.

En fin de compte, l'on s'aperçoit que cette conception même du boîtier rend quelque peu contraignante, non seulement son propre montage, mais également l'assemblage des diverses pièces qu'il est destiné à contenir.

Ainsi, au cours de cet assemblage il est indispensable d'assurer un parfait positionnement dans le coffre, non seulement du pêne dormant ou basculant, mais aussi des organes de transmission. De plus, il faut assurer le maintien de ces pièces les unes par rapport aux autres. Après cela et au moment même de positionner le couvercle, il faut, là encore, prendre un certain nombre de précautions pour s'assurer que les différents organes soient également bien disposés par rapport à ce couvercle, tout particulièrement par rapport au moyen de guidage en translation et/ou rotation dont peut être muni ce dernier.

L'on comprend que, dans ces conditions, cet assemblage des boîtiers secondaires nécessite sur la chaîne de fabrication et de montage un travail complexe et soigné. De plus, si cet assemblage n'est pas réalisé par des moyens automatisés, il est nécessaire d'affecter une personne qualifiée au poste de travail concerné, sans compter que, en fin de montage, un contrôle de fonctionnement est indispensable.

En outre, ce type de boîtier, pour des questions de sécurité, nécessite de faire appel à des dispositifs de renforcement qui, la plupart du temps, augmentent les dimensions de ce boîtier, voire même, obligent, dans certains cas, à concevoir des crémones-serrures en applique.

Finalement, on a pu constater que, par le passé, les différentes parties formant lesdits boîtiers avaient tendance, dans certaines configurations, à prendre du jeu les unes par rapport aux autres à tel point que les pièces en mouvement qu'ils contenaient n'étaient plus convenablement maintenues ou guidées et entraînaient des perturbations ou encore le blocage de la crémone ou crémone-serrure.

A ce propos, il encore connu par le document US-A-5.373.716 une crémone qui répond plus particulièrement au préambule de la revendication 1. Ainsi, on dispose d'un mécanisme de commande logé dans un boîtier principal à même d'intervenir, par l'intermédiaire de tringles de manoeuvre sur des organes de verrouillage montés dans des boîtiers secondaires de type monobloc rapportés à l'arrière d'une têtière. A noter, ici, que l'organe de verrouillage, sous forme d'un pêne cylindrique, se déplace à l'intérieur d'un orifice ménagé dans un support monté mobile en translation verticale dans le boîtier et rendu solidaire de la tringle de manoeuvre. Le boîtier présente, sur ses faces latérales, des lumières adoptant une forme de virgule permettant le passage et le guidage d'une tige traversant le corps du pêne de verrouillage.

Ainsi, lors de la mise en mouvement de la tringle de manoeuvre, cette dernière communique un mouvement vertical audit support se déplaçant à l'intérieur du boîtier et entraînant, dans son mouvement, ledit pêne de verrouillage. Celui-ci du fait du déplacement de ladite tige par rapport au boîtier à l'intérieur des lumières en forme de virgule, va pouvoir reculer ou avancer en direction de la gâche et en traversant un orifice dans la tringle de manoeuvre.

On observera que la tringle de manoeuvre est rendue solidaire du support qui, lorsqu'il est animé d'un mouvement de translation vertical, entraîne avec lui et verticalement ledit pêne de verrouillage. De par la disposition et le déplacement de ladite tige par rapport au support et au boîtier, la commande en mouvement de ce support par ladite tringle entraîne, simultanément, l'avance et le retrait dudit pêne de verrouillage. Le mouvement de ce dernier est, donc, par conséquent, complexe et ne se limite pas à un déplacement unidirectionnel par rapport au boîtier et perpendiculairement à la têtière ou encore à un simple basculement.

L'invention se propose, par conséquent, de définir des boîtiers secondaires non seulement de type monobloc, mais comportant, en outre, toutes les caractéristiques pour assurer directement le maintien et le guidage d'un pêne dormant et/ou basculant. L'invention a également pour but de faciliter le montage des pièces dans un tel boîtier, de sorte que cette opération puisse être menée de manière automatisée sur une ligne de fabrication de la crémone ou crémone-serrure.

Finalement l'invention a pour objectif de concevoir un ensemble de fonctionnement fiable. A cette occasion elle a également cherché à résoudre le problème de la transmission du mouvement d'une tringle de manoeuvre sur un organe de verrouillage, ceci en garantissant une bonne répartition des efforts sur les différentes pièces.

L'invention est définie par les caractéristiques de la revendication 1.

L'invention sera mieux comprise à la lecture de la description qui va suivre se rapportant à des exemples de réalisation illustrés dans les dessins joints en annexe.
- la figure 1 est une vue schématisée et en perspective d'une crémone-serrure multipoints ;
- la figure 2 est une vue schématisée et en coupe d'un boîtier secondaire accueillant un organe de verrouillage sous forme d'un pêne dormant ;
- la figure 3 est une vue schématisée de la partie avant destinée à être montée sur une têtière du boîtier illustré dans la figure 1 ;
- la figure 4 est une vue éclatée illustrant, en coupe, le boîtier destiné à accueillir le pêne dormant et l'organe de transmission relié à une tringle de manoeuvre se déplaçant à l'arrière de la têtière ;
- les figures 5 et 6 correspondent à des figures similaires aux figures 2 et 3 dans le cadre d'un organe de verrouillage sous forme d'un pêne basculant ;
- la figure 7 illustre, de manière schématisée, les différentes étapes 1, 2, 3, 4 et 5 du montage d'un organe de verrouillage sous forme d'un pêne basculant dans un boîtier et de la mise en place de ce dernier sur une têtière.

L'invention concerne, plus particulièrement, les crémones-serrures 1 notamment du type multipoints telles que représentées dans la figure 1 des dessins ci-joints.

Une telle crémone ou crémone-serrure comporte un boîtier principal 2 renfermant un mécanisme de commande (non visible) , par l'intermédiaire duquel l'usager est en mesure d'agir, par exemple au moyen d'un élément à clé ou d'une poignée, sur une ou des tringles de manoeuvre 3 en vue d'assurer leur déplacement entre une position de verrouillage et une position de déverrouillage. En fait, tel que visible dans la figure 1, cette ou ces tringles de manoeuvre 3 peuvent s'étendre d'un côté ou de part et d'autre du boîtier principal 2.

Cette ou ces tringles de manoeuvre 3 agissent, par ailleurs, sur au moins un organe de verrouillage 4 qui, dans le cas particulier de la présente invention se présente sous forme, soit d'un pêne dormant 5 correspondant au mode de réalisation illustré dans les figures 2 à 4, soit d'un pêne basculant 5A tel que visible dans les figures 5 à 7. L'on retiendra, à ce propos, que l'on peut parfaitement imaginer un organe de verrouillage reprenant, simultanément, les caractéristiques d'un pêne dormant et d'un pêne basculant. Si une telle solution est peu commune, il y a lieu de considérer, cependant, qu'elle rentre, également, dans le chant d'application de la présente invention.

Ce pêne dormant 5 ou basculant 5A est, en fait, monté, selon le cas, libre en translation et/ou en rotation dans un boîtier secondaire 6 disposé à l'arrière d'une têtière 7. Plus particulièrement cette têtière 7 comporte des dimensions ajustées à celles du boîtier secondaire 6 ou encore s'étend, comme cela a été représenté dans la figure 1, sensiblement sur toute la longueur de la crémone-serrure 1. A cette têtière 7 sont alors, rendus solidaires également tous les autres boîtiers secondaires 6 tout comme le boîtier principal 2.

Pour en revenir au boîtier secondaire 6, accueillant un pêne dormant 5 ou un pêne basculant 5A, il est du type monobloc. Ainsi, il comporte deux parois latérales 8, 9 solidaires l'une de l'autre au travers d'une paroi périphérique 10 préservant, dans la partie avant 11 de ce boîtier 6, une ouverture 12 au travers de laquelle l'on peut venir engager ledit pêne dormant 5 ou basculant 5A, ainsi que son ou ses organes de transmission 13, 13A, destinés à assurer la liaison avec la tringle de manoeuvre 3. En fait, l'on observe que la partie avant 11, comportant l'ouverture 12, est celle qui est destinée à être montée, par rivetage, vissage ou analogue, sur la têtière 7. En conséquence, une fois fixé sur cette dernière, ledit boîtier 6 ne peut, en aucun cas, se déformer ou se démonter ou encore présenter un jeu quelconque d'où résulterait un mauvais maintien au guidage des éléments qu'il contient.

De plus, un tel boîtier monobloc 6 peut être réalisé par moulage par injection, voire même par usinage, autorisant, en fin de compte, l'emploi de matériaux résistants et/ou capables de subir des traitements thermiques ou de surface évitant l'usage de dispositifs de renforcement souvent indispensables dans le cadre de boîtiers non monoblocs et composés de plusieurs pièces qu'il convient d'assembler.

Ainsi, le boîtier secondaire 6, conforme à l'invention, définit un logement 14 destiné à accueillir le pêne dormant 5 ou le pêne basculant 5A, ainsi que son ou ses organes de transmission 13, 13A. Il comporte, en outre, des moyens de maintien et de guidage 16, 16A, respectivement, d'un tel pêne dormant 5 ou d'un pêne basculant 5A.

Tel que visible dans les figures 2 à 4, ces moyens de maintien et de guidage 16 se présentent sous forme de rebords de guidage 17 disposés dans le logement 14 s'étendant parallèlement à l'axe de déplacement 20 dudit pêne dormant 5, ce dernier prenant position entre ces rebords de guidage 17, 18.

Ces moyens de maintien et de guidage 16 peuvent encore se présenter sous forme de rainure et/ou cannelure aménagée du côté interne 19 d'une ou des parois latérales 8, 9 et destinée à coopérer, respectivement, avec une cannelure et/ou une rainure sur le pêne dormant 5, cette ou ces rainures et/ou cannelures s'étendant suivant une direction parallèle à l'axe de déplacement dudit pêne dormant 5.

L'organe de transmission 13 est conçu sous forme d'un chevalet 21 logé dans ce boîtier secondaire 6 et coopérant, par l'intermédiaire d'au moins un doigt d'accrochage 22, avec la tringle de manoeuvre 3. Ce chevalet 21 se déplace, par conséquent, suivant une direction parallèle à celle de cette tringle de manoeuvre 3 et, donc, perpendiculaire au déplacement du pêne dormant 5. Plus précisément, celui-ci comporte sur l'une au moins de ses faces latérales 23, 24 un doigt d'entraînement 25 qui vient se loger dans une lumière en forme de « Z » 26 (visible dans les figures 2 et 4), usinée dans le chevalet 21 et assurant cette transformation du mouvement de ce dernier en un déplacement perpendiculaire du pêne dormant 5. A propos du doigt d'entraînement 25, celui-ci correspond à un axe traversant le pêne dormant 5 et se présentant saillant sur l'une ou les faces latérales 23, 24 de ce dernier.

Préférentiellement, le chevalet 21 est dédoublé dans sa partie 27 comportant la lumière en forme de « Z » 26, ceci de manière à agir de part et d'autre sur le pêne dormant 5 lequel comporte, dans ces conditions, sur chacune de ses faces latérales 23, 24 un tel doigt d'entraînement 25 correspondant en fait aux extrémités saillantes d'un axe traversant ce pêne dormant 5. On observera, à ce propos, que l'application d'une force latérale sur un seul des côtés du pêne 5, a tendance à provoquer, du fait du léger jeu de fonctionnement des frictions trop importantes. Le mode de réalisation préférentiel faisant appel à un chevalet 21 dédoublé permet, en conséquence, d'éviter ce phénomène.

A noter, en outre, selon une particularité de la présente invention, que l'extrémité libre 28, 29A de l'axe définissant ce ou ces doigts d'entraînement 25, se déplace dans une rainure transversale 29 (parallèle à l'axe de déplacement 20 du pêne dormant 5) ménagée sur le côté interne 19, selon le cas, de la paroi latérale 8 et/ou 9 du boîtier secondaire 6. L'on comprend, dans ces conditions, qu'il devient totalement impossible, même suite à de multiples sollicitations, que le chevalet 21 se décroche du pêne dormant 5.

La figure 4 illustre, de manière schématisée, les différentes étapes du montage 1, 2, 3 d'un tel pêne dormant 5 et de son boîtier secondaire 6 sur la têtière 7 d'une crémone ou crémone-serrure 1. Plus précisément une fois le chevalet 21 accroché sur le pêne dormant 5, l'ensemble est tout simplement glissé à l'intérieur du boîtier secondaire 6 au travers de l'ouverture 12 qu'il comporte dans sa partie avant 11. L'on vient, ensuite, assurer la coopération entre le doigt d'accrochage 22 du chevalet 21 avec la tringle de manoeuvre 3 avant de fixer ledit boîtier secondaire 6 sur la têtière 7 préférentiellement, par rivetage.

Quant aux moyens de maintien et de guidage 16A d'un pêne basculant 5A dans un tel boîtier secondaire 6 monobloc, ils consistent en un simple axe 30 s'étendant, perpendiculairement, à l'intérieur du boîtier secondaire 6 et sur lequel est monté, en rotation, ledit pêne basculant 5A. Plus précisément, au moins l'une des parois latérales 8, 9 dudit boîtier secondaire 6 comporte un orifice 31 ajusté au passage de cet axe 30, cet orifice 31 venant se situer au droit d'un alésage 32 ménagé dans le pêne basculant 5A lorsque celui-ci est disposé à l'intérieur dudit boîtier secondaire 6. Ainsi, lors du montage cet axe 30 est engagé, successivement dans cet orifice 31, puis dans l'alésage 32. L'on poursuit ce mouvement jusqu'à ce que son extrémité 33 vienne se loger dans un autre orifice aménagé dans la paroi opposée dudit boîtier secondaire 6 ou encore dans une simple cavité présente du côté interne 19 de cette paroi opposée. En définitive, un sertissage ou un rivetage réalisé au niveau du ou des orifices 31, présent dans la ou les parois latérales 8, 9 du boîtier 6 empêche tout risque de démontage inopiné de l'axe 30.

L'on observera qu'en ce qui concerne l'organe de transmission 13A il emprunte une configuration similaire à celle de l'organe de transmission 13 destiné à agir sur un pêne dormant 5. Toutefois, dans ce cas d'espèce, le chevalet 21 comporte dans sa partie 27 dédoublée, un axe d'entraînement 25A tandis que ledit pêne basculant 5A comporte, lui, une lumière en forme de virgule 26A traversée, précisément, par cet axe d'entraînement 25A. L'interaction entre cet axe d'entraînement 25A et cette lumière 26A, lors du déplacement du chevalet 21 sous l'impulsion d'une tringle de manoeuvre 3, conduit, précisément, au basculement du pêne 5A dans une position de verrouillage ou de déverrouillage.

Les opérations d'assemblage et de montage sont, également, peu différentes par rapport à celles auxquelles il a été fait référence à propos d'un organe de verrouillage sous forme d'un pêne dormant 5.

Ainsi, tel que visible dans la figure 7, l'on vient, tout d'abord, accrocher le chevalet sur le pêne basculant 5A, cet ensemble est, ensuite, inséré dans le boîtier secondaire 6 au travers de son ouverture 12 présente dans sa partie avant 11. A ce stade, il convient, cependant, d'effectuer le montage de l'axe 30 constituant, substantiellement, les moyens de maintien et de guidage 16A de ce pêne basculant 5A. En finalité, l'on vient assurer la coopération entre la tringle de manoeuvre 3 et le chevalet 21 avant de fixer, notamment par rivetage, ledit boîtier secondaire 6 sur la têtière 7.

## Revendications

1. Crémone ou crémone serrure, notamment du type multipoints, comprenant un mécanisme de commande logé dans un boîtier principal (2) et à même d'actionner une ou plusieurs tringles de manoeuvre (3) en vue d'assurer leur déplacement entre une position de verrouillage et une position de déverrouillage, cette ou l'une au moins de ces tringles de manoeuvre (3) agissant, par ailleurs, sur au moins un organe de verrouillage (4) sous forme d'un pêne dormant (5) ou basculant (5A) monté, selon le cas, libre en translation et ou en rotation, dans un boîtier secondaire (6) du type monobloc rapporté à l'arrière d'une têtière (7) et présentant dans sa partie avant (11) une ouverture (12) au travers de laquelle ledit pêne dormant (5) ou basculant (5A), ainsi que son ou ses organes de transmission (13, 13A) destinés à assurer sa liaison à la tringle de manoeuvre (3), sont engagés dans ledit boîtier (6) secondaire, caractérisé par le fait que le boîtier secondaire (6), comporte à la fois les moyens de maintien et de guidage (16, 16A) nécessaire pour maintenir et guider ledit pêne dormant (5) ou basculant (5A) et qu'un organe de transmission (13, 13A) est conçu sous forme d'un chevalet dédoublé (21) à même d'agir de part et d'autre sur le pêne dormant (5) ou basculant (5A) et coopérant, par l'intermédiaire d'au moins un doigt d'accrochage (22), avec la tringle de manoeuvre (3).

2. Crémone ou crémone-serrure selon la revendication 1, caractérisée par le fait que le boîtier secondaire (6) est réalisé par moulage par injection ou par usinage.

3. Crémone ou crémone-serrure selon l'une quelconque des revendications 1 et 2, caractérisée par le fait que les moyens de maintien et de guidage (16) d'un pêne dormant (5) à l'intérieur du boîtier secondaire (6) se présentent sous forme de rebords de guidage (17, 18) disposés dans le boîtier secondaire (6) et s'étendant parallèlement à l'axe de déplacement (20) du pêne dormant (5), lequel prend position entre ces rebords de guidage (17, 18).

4. Crémone ou crémone-serrure selon l'une quelconque des revendications 1 et 2, caractérisée par le fait que les moyens de maintien et de guidage (16) d'un pêne dormant (5) à l'intérieur d'un boîtier secondaire (6) sont constitués par au moins une rainure et/ou cannelure ménagée du côté interne (19) de l'une ou des parois latérales (8, 9) de ce boîtier secondaire (6) et destinée à coopérer, respectivement, avec au moins une cannelure et/ou rainure sur le pêne dormant (5), cette ou ces rainures et/ou cannelures s'étendant suivant une direction parallèle à l'axe de déplacement (20) dudit pêne dormant (5).

5. Crémone ou crémone-serrure selon l'une quelconque des revendications précédentes, caractérisée par le fait que le chevalet (21) comporte dans sa partie (27) dédoublée, une lumière en forme de « Z » (26) dans laquelle viennent se loger des doigts d'entraînement (25) correspondant aux extrémités libres (28, 28A) d'un axe traversant ledit pêne dormant (5) , ceci pour assurer la transformation du mouvement communiqué par la tringle de manoeuvre (3) audit chevalet (21) en un déplacement perpendiculaire de ce pêne dormant (5).

6. Crémone ou crémone-serrure selon la revendication 5, caractérisée par le fait que l'extrémité libre (28, 28A) de l'axe définissant les doigts d'entraînement (25) se déplace dans des rainures transversales (29), parallèles à l'axe de déplacement (20) du pêne dormant (5), ménagé du côté interne (19) des parois latérales (8, 9) du boîtier secondaire (6).

7. Crémone ou crémone-serrure selon l'une quelconque des revendications 1 et 2, caractérisée par le fait que les moyens de maintien et de guidage (16A) d'un pêne basculant (5A) dans le boîtier secondaire (6), sont constitués par un axe (30) s'étendant, perpendiculairement, à l'intérieur de ce boîtier secondaire (6) et sur lequel est monté, en rotation, ledit pêne basculant (5A).

8. Crémone ou crémone-serrure selon la revendication 7, caractérisée par le fait que l'une au moins des parois latérales (8, 9) dudit boîtier secondaire (6) comporte un orifice (31) ajusté au passage de l'axe (30), cet orifice (31) venant se situer au droit d'un alésage (32) ménagé dans le pêne basculant (5A) lorsque celui-ci est disposé à l'intérieur dudit boîtier secondaire (6).

9. Crémone ou crémone-serrure selon la revendication 8, caractérisée par le fait que la paroi latérale du boîtier secondaire (6) opposée à celle comportant l'orifice (31), soit est également munie, d'un orifice, soit comporte, sur son côté interne (19), une cavité, pour la réception de l'extrémité (33) de l'axe (32), un sertissage ou un rivetage étant réalisé au niveau du ou des orifices (31) présents dans l'une ou chacune des parois latérales (8, 9) du boîtier secondaire (6) pour empêcher le démontage de l'axe (30).

10. Crémone ou crémone-serrure selon l'une quelconque des revendications 1, 2 et 7 à 9, caractérisée par le fait que le chevalet (21) comporte dans sa partie dédoublée (27) un axe d'entraînement (25A) traversant une lumière en forme de virgule (26A) ménagée dans le pêne basculant (5A) pour assurer la transformation du mouvement communiqué par la tringle de manoeuvre (3) audit chevalet (21) en un basculement dudit pêne basculant (5A).

## Patentansprüche

1. Treibstange oder Treibstangenschloß, insbesondere vom Typ mit Mehrpunktverriegelung, mit einem Steuermechanismus, der in einem Hauptgehäuse (2) untergebracht ist und eine oder mehrere Stellstangen (3) betätigen kann, um ihre Verschiebung zwischen einer Verriegelungsstellung und einer Entriegelungsstellung zu gewährleisten, wobei die oder mindestens eine dieser Stellstangen (3) außerdem auf mindestens ein Verriegelungsglied (4) in Form eines Schubriegels (5) oder eines Kippriegels (5A) einwirken kann, der frei verschiebbar bzw. drehbar in einem sekundären Gehäuse (6) in Einblock-Ausführung gelagert ist, das hinter einer Stulpschiene (7) eingebaut ist und in seinem vorderen Teil (11) eine Öffnung (12) besitzt, durch welche der Schloßriegel (5) oder der Kippriegel (5A) sowie sein Übertragungsglied oder seine Übertragungsglieder (13, 13A), die für seine Verbindung mit der Stellstange (3) bestimmt sind, in das sekundäre Gehäuse (6) eingeführt sind, dadurch gekennzeichnet, daß das sekundäre Gehäuse (6) gleichzeitig die Halte- und Führungsmittel (16, 16A) aufweist, die notwendig sind, um den Schloßriegel (5) oder den Kippriegel (5A) zu halten oder zu führen, und daß ein Übertragungsglied (13, 13A) in Form eines Doppelschiebers (21) vorgesehen ist, der auf beiden Seiten auf den Schloßriegel (5) oder den Kippriegel (5A) einwirken kann und über mindestens einen Einhängehaken (22) mit der Stellstange (3) zusammenwirken kann.

2. Treibstange oder Treibstangenschloß nach Anspruch 1, dadurch gekennzeichnet, daß das sekundäre Gehäuse (6) durch Spritzgießen oder maschinelle Bearbeitung hergestellt ist.

3. Treibstange oder Treibstangenschloß nach einem der Ansprüche 1 und 2, dadurch gekennzeichnet, daß die Halte- und Führungsmittel (16) eines Schloßriegels (5) im Innern des sekundären Gehäuses (6) in Form von Führungsfalzen (17, 18) vorliegen, die in dem sekundären Gehäuse (6) angeordnet sind und sich parallel zur Verschiebungsachse (20) des Schloßriegels (5) erstrecken, welcher zwischen den Führungsfalzen (17, 18) angeordnet ist.

4. Treibstange oder Treibstangenschloß nach einem der Ansprüche 1 und 2, dadurch gekennzeichnet, daß die Halte- und Führungsmittel (16) eines Schloßriegels (5) im Innern eines sekundären Gehäuses (6) aus mindestens einer Rille und/oder Einkerbung bestehen, die auf der Innenseite (19) der einen oder beider Seitenwände (8, 9) des sekundären Gehäuses (6) eingearbeitet ist und dafür ausgelegt ist, jeweils mit mindestens einer Einkerbung und/oder Rille auf dem Schloßriegel (5) zusammenzuwirken, wobei sich die eine oder mehreren Rillen und/oder Einkerbungen entlang einer Richtung erstrecken, die parallel zur Verschiebungsachse (20) des Schloßriegels (5) verläuft.

5. Treibstange oder Treibstangenschloß nach einem der vorhergehenden Ansprüche, dadurch gekennzeichnet, daß der Schieber (21) in seinem gedoppelten Teil (27) ein Z-förmiges Langloch (26) aufweist, in welches die Mitnahmefinger (25) eingreifen, die den freien Enden (28, 28A) einer den Schloßriegel (5) durchquerenden Achse entsprechen, wodurch die Umwandlung der durch die Stellstange (3) auf den Steg (21) übertragenen Bewegung in eine senkrechte Verschiebung des Schloßriegels (5) gewährleistet wird.

6. Treibstange oder Treibstangenschloß nach Anspruch 5, dadurch gekennzeichnet, daß das freie Ende (28, 28A) der die Mitnahmefinger (25) bestimmenden Achse sich in Querrillen (29) bewegt, die parallel zur Bewegungsachse (20) des Schloßriegels (5) verlaufen, der an der Innenseite (19) der Seitenwände (8, 9) des sekundären Gehäuses (6) eingearbeitet ist.

7. Treibstange oder Treibstangenschloß nach einem der Ansprüche 1 und 2, dadurch gekennzeichnet, daß die Halte- und Führungsmittel (16A) eines Kippriegels (5A) in dem sekundären Gehäuse (6) aus einer Achse (30) bestehen, die sich senkrecht im Innern dieses sekundären Gehäuses (6) erstreckt und auf der der Kippriegel (5A) drehbar gelagert ist.

8. Treibstange oder Treibstangenschloß nach Anspruch 7, dadurch gekennzeichnet, daß mindestens eine der Seitenwände (8, 9) des sekundären Gehäuses (6) eine für den Durchtritt der Achse (30) eingestellte Öffnung (31) aufweist, die sich in der Verlängerung einer in dem Kippriegel (5A) eingearbeiteten Bohrung (32) befindet, wenn der Kippriegel im Innern des sekundären Gehäuses (6) angeordnet ist.

9. Treibstange oder Treibstangenschloß nach Anspruch 8, dadurch gekennzeichnet, daß die Seitenwand des sekundären Gehäuses (6), die der die Öffnung (31) aufweisenden gegenüberliegt, entweder ebenfalls mit einer Öffnung oder an ihrer Innenseite (19) mit einem Hohlraum zur Aufnahme des Endes (33) der Achse (32) versehen ist, wobei eine Quetschverbindung bzw. Bördelverbindung oder eine Vernietung bei der einen oder den mehreren Öffnungen (31) gebildet ist, die in der einen oder jeder der Seitenwände (8, 9) des sekundären Gehäuses (6) vorhanden sind, um das Abmontieren der Achse (30) zu verhindern.

10. Treibstange oder Treibstangenschloß nach einem der Ansprüche 1, 2 und 7 bis 9, dadurch gekennzeichnet, daß der Schieber (21) in seinem gedoppelten Teil (27) eine Mitnehmerachse (25A) aufweist, die ein gekrümmtes Langloch (26A) durchquert, das in den Kippriegel (5A) eingearbeitet ist, um die Umwandlung der durch die Stellstange (3) auf den Schieber (21) übertragenen Bewegung in ein Kippen des Kippriegels (5A) zu gewährleisten.

## Claims

1. Espagnolette or espagnolette-lock, namely of the multipoint type, including a control mechanism housed in a main casing (2) and capable of actuating one or several operating rods (3), with a view to ensure their displacement between a locking position and an unlocking position, this or at least one of these operating rods (3) acting, furthermore, on at least one locking organ (4) in the form of a dead (5) or tilting (5A) bolt, fitted, as the case may be, so as to freely translate or rotate, in a solid-type secondary casing (6) inserted against the rear face of a faceplate (7) and having, in its front portion (11), an opening (12) through which said dead (5) or tilting (5A) bolt as well as its transmission organs (13, 13A) aimed at ensuring its connection to the operating rod (3) are inserted into said secondary casing (6), characterised in that the secondary casing (6) includes both the holding and guiding means (16, 16A) necessary for holding and guiding said dead (5) or tilting (5A) bolt and that a transmission organ (13, 13A) is designed in the form of a split support (21) capable of acting on both sides on the dead (5) or tilting (5A) bolt and co-operating, through at least one hooking-in catch (22) with the operating rod (3).

2. Espagnolette or espagnolette-lock according to claim 1, characterised in that the secondary casing (6) is made through injection moulding or through machining.

3. Espagnolette or espagnolette-lock according to any of claims 1 and 2, characterised in that the means (16) for holding and guiding a dead bolt (5) inside the secondary casing (6) are in the form of guiding rims (17, 18) arranged in the secondary casing (6) and extending parallel to the axis of displacement (20) of said dead bolt (5), which positions itself between these guiding rims (17, 18).

4. Espagnolette or espagnolette-lock according to any of claims 1 and 2, characterised in that the means (16) for holding and guiding a dead bolt (5) inside a secondary casing (6) are comprised of at least one groove and/or rib provided for on the inner side (19) of one or of the sidewalls (8, 9) of this secondary casing (6) and aimed at co-operating with at least one rib and/or groove, respectively, on the dead bolt (5), this or these grooves and/or ribs extending in a direction parallel to the axis of displacement (20) of said dead bolt (5).

5. Espagnolette or espagnolette-lock according to any of the preceding claims, characterised in that the support (21) includes, in its split portion (27), a Z-shaped slot (26) into which engage driving catches (25) corresponding to the free ends (28, 28A) of a spindle passing through said dead bolt (5), this in order to ensure the conversion of the motion imparted by the operating rod (3) to said support (21) into a perpendicular displacement of this dead bolt (5).

6. Espagnolette or espagnolette-lock according to claim 5, characterised in that the free end (28, 28A) of the spindle defining the driving catches (25) moves in transversal grooves (29), parallel to the axis of displacement (20) of the dead bolt (5), provided for on the inner face (19) of the sidewalls (8, 9) of the secondary casing (6).

7. Espagnolette or espagnolette-lock according to any of claims 1 and 2, characterised in that the means (16A) for holding and guiding a tilting bolt (5A) in the secondary casing (6) are comprised of a spindle (30) extending perpendicularly inside this secondary casing (6) and on which is rotationally mounted said tilting bolt (5A).

8. Espagnolette or espagnolette-lock according to claim 7, characterised in that at least one of the sidewalls (8, 9) of said secondary casing (6) includes a hole (31) adjusted to the passing through of the spindle (30), this hole (31) being located in front of a bore (32) provided for in the tilting bolt (5A) when the latter is arranged inside said secondary casing (6).

9. Espagnolette or espagnolette-lock according to claim 7, characterised in that the sidewall of the secondary casing (6) opposite the one including the hole (31) is either also provided with a hole or includes, on its inner face (19), a recess for receiving the end (33) of the spindle (32), a crimping or riveting being carried out at the level of the hole or holes (31) present in one or in each of the sidewalls (8, 9) of the secondary casing (6) in order to avoid the dismantling of the spindle (30).

10. Espagnolette or espagnolette-lock according to any of claims 1, 2 and 7 to 9, characterised in that the support (21) includes, in its split portion (27), a driving spindle (25A) passing through a comma-shaped slot (26A) provided for in the tilting bolt (5A) in order to ensure the conversion of the motion imparted by the operating rod (3) to said support (21) into a tilting of said tilting bolt (5A).
